# EUROPÄISCHE PATENTSCHRIFT

(11) **EP 2 760 774 B1**
(45) Veröffentlichungstag und Bekanntmachung des Hinweises auf die Patenterteilung: **18.11.2015**
(21) Anmeldenummer: 12756514.1
(22) Anmeldetag: 12.09.2012
(51) Int. Cl.: B66B 5/00, B66B 13/22

(54) **VORRICHTUNG UND VERFAHREN ZUM ÜBERWACHEN VON SCHACHTTÜREN**
DEVICE AND METHOD FOR MONITORING SHAFT DOORS
DISPOSITIF ET PROCÉDÉ DESTINÉS À LA SURVEILLANCE DE PORTES PALIÈRES

(30) Priorität: 29.09.2011 EP 11183303
(43) Veröffentlichungstag der Anmeldung: 06.08.2014
(73) Patentinhaber: Inventio AG, 6052 Hergiswil (CH)
(72) Erfinder: STUDER, Christian, CH-6004 Luzern (CH)
(86) Internationale Anmeldenummer: PCT/EP2012/067805
(87) Internationale Veröffentlichungsnummer: WO 2013/045271

(56) Entgegenhaltungen:
- EP-A1- 1 550 845
- WO-A1-99/47447

## Beschreibung

Die Erfindung betrifft eine Vorrichtung und ein Verfahren zum Überwachen von Schachttüren einer Aufzugsanlage.

Eine Überwachung von Schachttüren wird genutzt, um die Sicherheit von Personen, die sich in der Aufzugsanlage aufhalten, gewährleisten zu können.

Eine Aufzugsanlage weist üblicherweise einen Aufzugsschacht mit mehreren Schachttüren und eine im Aufzugsschacht verfahrbare Aufzugskabine auf. Eine jede Schachttür ist durch eine Verriegelungsvorrichtung gesichert. Zum Zwecke einer Detektion einer Entriegelung ist an der Verriegelungsvorrichtung ein Schachttürkontakt angeordnet. Die Schachttürkontakte mehrerer Schachttüren sind in einen geschlossenen Stromkreis in Reihe geschaltet und Bestandteil eines Sicherheitskreises. Der geschlossene Stromkreis ist mit einer Grundspannung beaufschlagt. Bei einer Entriegelung von einer der Schachttüren, die nicht auf eine übliche anwenderbezogene Nutzung der Aufzugskabine zurückzuführen ist, wird dieser Sicherheitskreis durch den zugeordneten Schachttürkontakt unterbrochen. Nach einer solchen Entriegelung muss davon ausgegangen werden, dass sich eine Person im Aufzugsschacht ausserhalb der Aufzugskabine befindet. Beispielsweise kann dies durch eine manuelle Entriegelung der Schachttür aber auch durch eine Fehlfunktion der Verriegelungsvorrichtung verursacht sein. Eine Ausführung einer Aufzugsanlage nach dem Stand der Technik ist aus WO9947447 A1 bekannt.
Unabhängig von einer im Anschluss erfolgten Wiederverriegelung wird ein Betriebsmodus der Aufzugsanlage angepasst. Weg- bzw. Geschwindigkeitsbegrenzungen werden in ein Fahrmuster der Aufzugskabine übernommen. So kann sichergestellt werden, dass eine sich möglicherweise auf der Aufzugskabine oder am Boden des Aufzugsschachtes befindliche Person genügend Raum hat. Stattdessen kann die Aufzugsanlage auch vorübergehend stillgelegt werden. In beiden Fällen muss ein Servicefachmann danach vor Ort sicherstellen, dass sich keine Person im Aufzugsschacht ausserhalb der Aufzugskabine aufhält. Erst dann kann er die Aufzugsanlage wieder in einen Betriebsmodus, der Normalbetrieb entspricht, zurückversetzen.

Problematisch ist bei einer solchen Vorgehensweise, dass die Vorrichtung zur Überwachung der Schachttüren bei einem längerwährenden Stromausfall, bei welchem die Grundspannung im Sicherheitskreis nicht durch eine Batterie aufrechterhalten werden kann, "blind" ist. Demzufolge muss sicherheitshalber nach einem längerwährenden Stromausfall immer davon ausgegangen werden, dass sich eine Person im Schacht befindet, obwohl es auch möglich ist, dass keine der Schachttüren während des Stromausfalles entriegelt wurden. Somit muss in jedem Fall ein Servicefachmann vor Ort sein, wenn die Stromversorgung wieder gewährleistet ist und die Aufzugsanlage wieder in Normalbetrieb gesetzt werden kann.

Aufgabe der Erfindung ist es daher, eine Vorrichtung und ein Verfahren zum Überwachen von Schachttüren zu schaffen, die eine Überwachung der Schachttüren bei Stromausfällen ermöglichen.

Die Aufgabe wird gelöst durch eine Aufzugsanlage mit mindestens einer Schachttür und einer Kontrollvorrichtung zur Überwachung von Bewegungen zur Öffnung der Schachttür, umfassend eine erste energieautarke Zählvorrichtung zur Zählung der Bewegungen, die unabhängig von einer intakten Stromversorgung im Falle einer dieser Bewegungen einen ersten Zählwert inkrementiert, und eine zweite Zählvorrichtung zur Zählung der Bewegungen, die bei intakter Stromversorgung im Falle einer dieser Bewegungen einen zweiten Zählwert inkrementiert und eine Vergleichsschaltung, die den ersten und den zweiten Zählwert abruft und vergleicht und ein auf dem Vergleich der Zählwerte basierendes Signal erzeugen kann.

Die Aufgabe wird weiterhin gelöst durch ein Verfahren zur Überwachung von Bewegungen zur Öffnung der Schachttür, wonach die Vergleichsschaltung Anforderungssignale an die erste Zähl- und Speicherschaltung und an die zweite Zähl- und Speicherschaltung sendet, so dass eine Übermittlung der zugeordneten Zählwerte an die Vergleichsschaltung ausgelöst wird, und der erste Zählwert an die Vergleichsschaltung übermittelt wird, und der zweite Zählwert an die Vergleichsschaltung übermittelt wird, und mittels eines Algorithmuses der Vergleichsschaltung der erste mit dem zweiten Zählwert verglichen wird.

Der Erfindung liegt die Erkenntnis zugrunde, dass eine Aufzugsanlage bei einem längeren Stromunterbruch in einen spannungslosen Zustand verfällt. Dies tritt ein, wenn während des Stromunterbruches selbst zusätzliche Stromspeicher entladen worden sind, die für die Überbrückung von Stromunterbrüchen vorgesehen sind. Während des spannungslosen Zustandes können auch die Schachttüren der Aufzugsanlage nicht überwacht werden. Demzufolge ist eine Zugangskontrolle in den Aufzugsschacht gewissermassen blind. Nach einem solchen längeren Stromunterbruch vor einer Wiederinbetriebnahme der Aufzugsanlage muss demnach davon ausgegangen werden, dass während des spannungslosen Zustandes eine Schachttüre geöffnet, eine Person in den Aufzugsschacht eingestiegen ist, und wieder verschlossen wurde. Um die Sicherheit dieser Person zu gewährleisten, muss vor der Wiederinbetriebnahme ein Servicefachmann vor Ort den Aufzugsschacht überprüfen. Erst dann kann die Aufzugsanlage wieder für den Normalbetrieb freigegeben werden. In Anbetracht der Tatsache, dass sich nur in den wenigsten Fällen bei dieser Überprüfung tatsächlich eine Person im Aufzugsschacht befindet, ist ein solches Vorgehen unnötig kostenintensiv. Das schliesst sowohl An- und Abreise des Servicefachmannes als auch entsprechende Verzögerungen bei der Wiederinbetriebnahme der Aufzugsanlage ein.

Um sich daraus ergebende Aufwendungen zu minimieren, wurde demnach versucht, die Überwachung für die Schachttür so zu verändern, dass selbst im Falle einer anstehenden Wiederinbetriebnahme nach einem spannungslosen Zustand zweifelsfrei erkannt werden kann, ob die Schachttür geöffnet wurde. Dies wird durch eine Kontrollvorrichtung mit zwei Zählvorrichtungen erreicht. Eine dieser Zählvorrichtungen ermittelt und speichert einen Zählwert, der einer Anzahl der Bewegungen zur Öffnungen der Schachttür bei intakter Stromversorgung entspricht. Eine weitere Zählvorrichtung ermittelt und speichert einen Zählwert, der einer Anzahl derselben Bewegungen der Schachttür sowohl bei intakter als auch bei ausgefallener Stromversorgung entspricht. Ergibt ein Vergleich dieser beiden Zählwerte nach dem längeren Stromunterbruch bei wieder intakter Stromversorgung eine Übereinstimmung, kann daraus geschlossen werden, dass die Schachttür während des Stromunterbruches nicht geöffnet wurde. Unterscheiden sich diese beiden Zählwerte jedoch, muss angenommen werden, dass die Schachttür geöffnet wurde. In diesem Fall ist die Anwesenheit des Servicefachmannes an der Aufzugsanlage zur Wiederinbetriebnahme vonnöten. Vorteilhaft ist weiterhin, dass bei einem immer wiederkehrenden Vergleich der beiden Zählwerte auch während des Normalbetriebes eine Fehlfunktion der Zählvorrichtungen anhand von unterschiedlichen Zählwerten erkannt werden kann. Ein weiterer Vorteil ergibt sich daraus, Schachttüren oder Gruppen von Schachttüren separat überwachen zu können. Das ist beispielsweise bei Aufzugsanlagen mit einer hohen Anzahl von Schachttüren hilfreich, um eine einzelne Schachttür finden zu können, die eine Fehlfunktion hat. Zudem kann eine Fehlfunktion einzelner Zählvorrichtungen erkannt werden.

Bei einer Weiterbildung der Aufzugsanlage weist die energieautarke Zählvorrichtung jeweils eine der Schachttür zugeordnete Sensoranordnung auf, welche einen Permanentmagneten und eine Induktionseinheit umfasst, wobei sowohl der Permanentmagnet als auch die Induktionseinheit derart an der Schachttür angeordnet sind, dass durch eine Veränderung der relativen Lage des Permanentmagneten zur Induktionseinheit ein Spannungsimpuls induziert wird, der bei der Bewegung zur Öffnung der Schachttür den ersten Zählwert inkrementiert. Eine Ausgestaltung der Sensoranordnung auf diese Weise hat den Vorteil, dass die Zählung des ersten Zählwertes nichtmechanisch, also verschleissfrei, erfolgt.

Bei einer Weiterbildung der Aufzugsanlage sind der Permanentmagnet auf einem ersten Teil der Schachttür und die Induktionseinheit auf einem zweiten Teil der Schachttür angeordnet, wobei das erste Teil und das zweite Teil bei der Bewegung eine Relativbewegung zueinander ausführen. Vorteilhaft ist, dass die Induktionseinheit und der Permanentmagnet der Sensoranordnung an einer Vielzahl von Stellen an der Schachttür angeordnet werden. Derart kann die Ausrüstung der Schachttür mit der Sensoranordnung massgeblich vereinfacht werden.

Zusätzlich kann die energieautarke Zählvorrichtung eine nicht-flüchtige erste Zähl- und Speicherschaltung aufweisen, in welcher der erste Zählwert gespeichert ist, und die durch den Spannungsimpuls aus einem spannungslosen Zustand aktiviert und betrieben werden kann, und der Spannungsimpuls bei der Bewegung zur Öffnung der Schachttür ein erster Zählimpuls ist, der den ersten Zählwert inkrementiert. Derart ist es möglich, Energie aus den Bewegungen zur Öffnung und Schliessung der Schachttür zu nutzen, dennoch mittels einer Auswahlschaltung die Bewegungen zur Öffnung der Schachttür zu detektieren und zu zählen.

Zusätzlich kann die Induktionseinheit aus einem ferromagnetischen Element, vorzugsweise ein Wiegand-Draht oder ein Impulsdraht, und einer Induktionsspule gebildet sein. Derart ist es möglich, dass der Spannungsimpuls genügend energiereich ist, um die Zählung und Speicherung des ersten Zählwertes energieautark zu ermöglichen. Möglichen Problemen, die durch die Detektion energiearmer Spannungsimpulse auftreten können, kann somit vorgebeugt werden.

Bei einer Weiterbildung der Aufzugsanlage umfasst die zweite Zählvorrichtung eine nicht-flüchtige zweite Zähl- und Speicherschaltung. Derart kann über einen Zeitraum der ausgefallenen Spannungsversorgung hinaus der zweite Zählwert gespeichert werden.

Bei einer Weiterbildung der Aufzugsanlage inkrementiert der erste Zählimpuls bei intakter Stromversorgung den zweiten Zählwert. Derart kann eine einzige detektierende Vorrichtung in Form der Sensoranordnung einen Zählimpuls generieren, der sowohl den ersten Zählwert als auch den zweiten Zählwert inkrementieren kann. Ein Unterschied der beiden Zählwerte ergibt sich daraus, dass der zweite Zählwert nur bei intakter Stromversorgung, der erste Zählwert unabhängig von der Stromversorgung inkrementiert wird. So kann beispielsweise Aufwand zum Einbau weiterer detektierender Vorrichtungen an der Schachttür eingespart werden.

Bei einer Weiterbildung der Aufzugsanlage umfasst die zweite Zählvorrichtung einen Stromkreis, der bei einer Geschlossenstellung der Schachttür geschlossen ist, und der durch die Bewegung an einer Kontaktstelle unterbrechbar ist, und einen Spannungsdetektor, welcher den Stromkreis überbrückt und im Falle eines Unterbruchs des Stromkreises bei intakter Stromversorgung bewirkt, dass der zweite Zählwert inkrementiert wird. Vorteilhaft ist, dass ein bestehender Stromkreis an der Schachttür zur Inkrementierung des zweiten Zählwertes genutzt werden kann. Dieser Stromkreis kann bei intakter Stromversorgung mit einer Grundspannung beaufschlagt sein. So kann sichergestellt werden, dass der zweite Zählwert nur bei intakter Stromversorgung inkrementiert werden kann. Die zweite Zählvorrichtung kann eine nicht-flüchtige zweite Zähl- und Speicherschaltung umfassen, wobei der Spannungsdetektor bei Überschreiten eines Spannungsschwellwertes einen zweiten Zählimpuls generiert, der den zweiten Zählwert inkrementiert, welcher in der zweiten Zähl- und Speicherschaltung gespeichert ist. So kann ein Potentialunterschied über die Kontaktstelle genutzt werden, den Zählwert der zweiten Zählvorrichtung zu inkrementieren.

Bei einer Weiterbildung der Aufzugsanlage umfasst die Schachttür eine Verriegelungsvorrichtung mit zwei zueinander beweglichen Teilen, und die Bewegung zur Öffnung der Schachttür ist ein Entriegelungsvorgang. Vorteilhaft ist, dass schon der Entriegelungsvorgang der Schachttür genutzt werden kann, die mögliche bevorstehende Öffnung der Schachttür zu detektieren.

Bei einer Weiterbildung des Verfahrens ist der erste Zählwert einem ersten Zeitpunkt und der zweite Zählwert einem zweiten Zeitpunkt zugeordnet, wobei die Schachttür zwischen dem ersten und dem zweiten Zeitpunkt immer geschlossen ist. Derart kann der erste und der zweite Zählwert miteinander verglichen werden, ohne dass diese Zählwerte zwingenderweise zum gleichen Zeitpunkt abgerufen worden sind. Dennoch wäre bei Normalbetrieb ein gleicher Wert für den ersten und den zweiten Zählwert zu erwarten.

Bei einer Weiterbildung des Verfahrens generiert die Vergleichsschaltung bei Feststellung einer Nichtübereinstimmung des ersten mit dem zweiten Zählwert ein Nichtübereinstimmungssignal. Vorteilhaft ist, dass das Nichtübereinstimmungssignal verwendet werden kann, weitere Schritte einzuleiten, beispielsweise den Ruf eines Servicefachmannes oder eine Überprüfungsroutine.

Ein Zeitraum der "intakten Stromversorgung" schliesst auch einen Zeitraum ein, bei dem die Stromversorgung der Kontrollvorrichtung durch Stromspeicher, welche in der Aufzugsanlage angeordnet sind, aufrechterhalten wird. Der Zeitraum der intakten Stromversorgung ist gefolgt von einem Zeitraum des spannungslosen Zustandes bzw. der ausgefallenen Stromversorgung. Stromunterbruch hingegen bedeutet, dass die Energieversorgung der Aufzugsanlage, welche beispielsweise durch ein Elektrizitätswerk bereitgestellt wird, nicht in Betrieb ist. Somit wird von einem Zeitraum des Stromunterbruches auch der Zeitraum umfasst, bei dem die Stromversorgung der Kontrollvorrichtung durch Stromspeicher aufrechterhalten wird.

Im Folgenden wird die Erfindung anhand von Figuren näher erläutert. Es zeigen:
- Figur 1:: eine Aufzugsanlage mit mehreren Schachttüren;
- Figur 2:: einen Ausschnitt einer Schachttür der Aufzugsanlage;
- Figur 3:: eine erste Zählvorrichtung zur Zählung von Bewegungen zur Öffnung der Schachttür;
- Figur 4:: eine Verriegelungseinrichtung der Aufzugsanlage mit einer ersten und einer zweiten Zählvorrichtung;
- Figur 5:: eine beispielhafte Sensoranordnung der erwähnten zweiten Zählvorrichtung; und
- Figur 6:: ein Schema einer erfindungsgemässen Kontrollvorrichtung

Figur 1 zeigt eine Aufzugsanlage 2. Die Aufzugsanlage 2 umfasst einen Aufzugsschacht 8 und mehrere Schachttüren 4a, 4b, 4c und eine nicht dargestellte Aufzugssteuerung. Im Aufzugsschacht 8 kann eine Aufzugskabine 6 entlang des Aufzugsschachtes 8 mittels einer nicht dargestellten Antriebsanordnung bewegt werden. Die Aufzugskabine 6 vollführt dabei eine Fahrtenbewegung 14. Der Aufzugsschacht 8 kann zudem einen Bodenbereich 12 und einen Kopfbereich 10 umfassen, in den die Aufzugskabine 6 aus Sicherheitsgründen nicht vordringen kann. Beispielhafte Teile dieser Antriebsanordnung sind eine Antriebsmaschine, ein Tragelement und Umlenkpulleys.

In einem Betriebsmodus der Aufzugsanlage 2, der Normalbetrieb entspricht, kann die Aufzugskabine 6 so im Aufzugsschacht 8 bewegt werden, dass Personen die Aufzugskabine 6 durch die Schachttüren 4a, 4b, 4c hindurch betreten und verlassen können. Gezeigt ist in Figur 1 eine Position der Aufzugskabine 6, welche ein Betreten oder Verlassen der Aufzugskabine 6 durch die Schachttür 4b zulässt. Falls eine Person in den Aufzugsschacht 8 einsteigt, beispielsweise auf die Aufzugskabine 6 durch die Schachttür 4a, oder unter die Aufzugskabine 6 durch die Schachttür 4c, ist sicherzustellen, dass diese Person nicht verletzt wird. "Einsteigen" in den Aufzugsschacht 8 bedeutet dabei, dass die Person durch die Schachttür 4a, 4c hindurch nicht die Aufzugskabine 6 betritt, sondern in den Aufzugsschacht 8 ausserhalb der Aufzugskabine 6 eintritt. Dieses Einsteigen wird durch die Aufzugssteuerung registriert. Die Aufzugssteuerung kann demzufolge bewirken, dass der Betriebsmodus der Aufzugsanlage 2 geändert wird. So können der Bodenbereich 12 und der Kopfbereich 10 vorhanden sein, die ihrerseits Sicherheitsbereiche darstellen, in die die Aufzugskabine 6 nicht vordringen kann. Um Abmessungen des Aufzugsschachtes 8 minimiert gestalten zu können, kann im Fall des geänderten Betriebsmodus ein Fahrmuster der Aufzugskabine 6 angepasst werden. Beispielsweise kann eine Maximalgeschwindigkeit der Fahrtenbewegung 14 reduziert werden oder die Sicherheitsbereiche können derart angeordnet sein, dass die Aufzugskabine 6 nicht mehr Positionen im Aufzugsschacht 8 erreichen kann, die zum Betreten der Aufzugskabine 6 durch die oberste Schachttür 4a bzw. die unterste Schachttür 4c erreicht werden müssten. Ein Zurückversetzen der Aufzugsanlage 2 in den Betriebsmodus, der Normalbetrieb entspricht, kann erst nach einer Überprüfung der Aufzugsanlage 2 vor Ort von einem Servicefachmann vollzogen werden.

In den Figuren 2 bis 6 sind mindestens Teile verschiedener Ausführungsformen einer erfindungsgemässen Kontrollvorrichtung dargestellt.

Figur 2 zeigt einen Ausschnitt einer Schachttür 4 einer Aufzugsanlage. Die Schachttür 4 hat einen Türrahmen 20 und einen Schachttürflügel 22, welcher anhand einer Schachttüröffnungsbewegung O geöffnet und danach anhand einer Schachttürschliessbewegung S wieder geschlossen werden kann. Die Schachttüröffnungsbewegung O ist eine Bewegung zur Öffnung der Schachttür 4. Die Schachttürschliessbewegung S ist eine Bewegung zur Schliessung der Schachttür 4. Der Türrahmen 20 und der Schachttürflügel 22 sind dabei zueinander bewegliche Teile, die mindestens bei der Schachttüröffnungsbewegung O eine Relativbewegung zueinander ausführen. Die Schachttür 4 ist in einem geschlossenen Zustand gezeigt. Gezeigt sind zwei Teile 24a, 24b eines Stromkreises 24. Einer dieser Teile 24a, 24b kann am Schachttürflügel 22, ein zweiter korrespondierender Teil 24a, 24b kann am Türrahmen 20 angeordnet sein. Der Stromkreis 24 umfasst zudem eine Kontaktstelle 26, die im geschlossenen Zustand der Schachttür 4 die Teile 24a, 24b des Stromkreises 24 leitend verbindet. Der Stromkreis 24 ist bei intakter Stromversorgung mit einer Grundspannung beaufschlagt. Sobald eine Schachttüröffnungsbewegung O einsetzt, wird der Stromkreis 24 an der Kontaktstelle 26 unterbrochen. Dies kann über einen Abfall der Grundspannung detektiert und überwacht werden. Statt eine einzelne Schachttür 4 der Aufzugsanlage mit einem solchen Stromkreis 24 zu überwachen, kann auch eine Gruppe von Schachttüren, also mindestens zwei Schachttüren 4a, 4b, 4c, dargestellt in Figur 1, in den Stromkreis 24 eingebunden sein. Zu diesem Zweck können die Schachttüren 4a, 4b, 4c mit einer solchen Kontaktstelle 26 versehen sein. Die Kontaktstellen 26 der betreffenden Schachttüren 4a, 4b, 4c können dann innerhalb des Stromkreises 24 in Reihe geschaltet sein. Im Falle einer Schachttüröffnungsbewegung O von einer der Schachttüren 4a, 4b, 4c wird der Stromkreis 24 unterbrochen und diese Schachttüröffnungsbewegung O detektiert. Der in Figur 2 erläuterte Stromkreis kann Teil einer Zählvorrichtung 30 sein.

Figur 3 zeigt eine Zählvorrichtung 30 zur Zählung von Bewegungen zur Öffnung einer Schachttür. Die Zählvorrichtung 30 umfasst einen Stromkreis 24, einen Spannungsdetektor 32 und eine nicht-flüchtige Zähl- und Speicherschaltung 34. Der Stromkreis umfasst mindestens eine Kontaktstelle 26. Der Spannungsdetektor 32 überbrückt die mindestens eine Kontaktstelle 26. Der gezeigte Stromkreis 24 kann gleich dem Stromkreis, wie er in Figur 2 gezeigt und beschrieben ist, angeordnet sein. Im Stromkreis 24 ist ein Verbraucher 25, beispielhaft ein Widerstand, angeordnet. Ein Unterbruch an der Kontaktstelle 26 bewirkt eine mittels des Spannungsdetektors 32 detektierte Potentialdifferenz. Ein Spannungsschwellwert des Spannungsdetektors 32 bewirkt, dass kleine auf den Spannungsdetektor 32 wirkende Spannungsimpulse keine Generierung eines Zählimpulses verursachen. Solche kleinen Spannungsimpulse können durchaus bei geschlossenem Stromkreis 24, also bei leitend verbundenen Kontaktstellen 26, auftreten. Erst bei Überschreiten des Spannungsschwellwertes, also bei einem Unterbruch mindestens einer der Kontaktstellen 26, wird der Zählimpuls durch den Spannungsdetektor 32 generiert. Der Zählimpuls inkrementiert einen Zählwert, der in der Zähl- und Speicherschaltung 34 abgelegt ist. Nicht-flüchtig ist eine Speichereinheit der Zähl- und Speicherschaltung 34, so dass der inkrementierte Zählwert selbst während eines spannungslosen Zustandes gespeichert bleibt.

Figur 4 zeigt eine Verriegelungsvorrichtung 40, eine erste energieautarke Zählvorrichtung 60 und eine zweite Zählvorrichtung 30, welche einer Schachttür 4 zugeordnet sind. Die Verriegelungsvorrichtung 40 hat zwei zueinander relativ bewegliche Teile 42, 44, wobei beispielsweise ein bewegliches erstes Teil 42 bei einer Entriegelung eine Entriegelungsbewegung E und bei einer Verriegelung eine Verriegelungsbewegung V ausführen kann. Die Verriegelungsvorrichtung 40 ist üblicherweise an einem Schachttürflügel der Schachttür 4 befestigt, kann aber auch anderen Elementen der Schachttür 4 befestigt sein. Bestandteile der zweiten Zählvorrichtung 30 sind ein Stromkreis 24 mit einer Kontaktstelle 26a, 26b, ein dem Stromkreis 24 zugeordneter Spannungsdetektor 32 und eine nicht-flüchtige zweite Zähl- und Speicherschaltung 34. Der Stromkreis 24 ist an den zueinander beweglichen Teilen 42, 44 so angeordnet, wie dies schon in der Beschreibung der Figur 2 erläutert ist. Die zweite Zählvorrichtung 30 kann so aufgebaut sein, wie dies der Beschreibung zu Figur 3 zu entnehmen ist.

Die Entriegelungsbewegung E bewirkt ein Entriegeln des Schachttürflügels, so dass die Schachttür 4 danach üblicherweise geöffnet werden kann. Entsprechend ist die Entriegelungsbewegung E eine Bewegung zur Öffnung der Schachttür 4. Die Entriegelungsbewegung E bewirkt, dass der Stromkreis 24 unterbrochen wird. Entsprechend können Entriegelungsvorgänge der Schachttür 4 bei intakter Stromversorgung gezählt und mittels eines Zählwertes in einer Speichereinheit der zweiten Zähl- und Speicherschaltung 34 abgespeichert werden.

Bestandteile der ersten Zählvorrichtung 60 sind eine erste nicht-flüchtige Zähl- und Speicherschaltung 64 und eine Sensoranordnung 50, die an der Verriegelungsvorrichtung 40 angeordnet ist. Die Sensoranordnung 50 umfasst einen Permanentmagneten 52 und eine Induktionseinheit 54, beispielsweise eine Spule. Der Permanentmagnet 52 ist auf einem der beiden Teile 42, 44 der Verriegelungsvorrichtung 40 angeordnet. Die Induktionseinheit 54 ist auf dem korrespondierenden der beiden Teile 42, 44 der Verriegelungsvorrichtung 40 angeordnet. Wie auch schon Kontaktstellen 26a, 26b der zweiten Zählvorrichtung 30 in Reihe geschaltet werden können, um mehrere Schachttüren zu überwachen, können auch Sensoranordnungen 50 der ersten Zählvorrichtung 60 in Reihe geschaltet werden. Beide Teile 52, 54 der Sensoranordnung 50 können so angeordnet sein, dass bei der Entriegelungsbewegung E und bei der Verriegelungsbewegung V durch den Permanentmagneten 52 in der Induktionseinheit 54 ein Spannungsimpuls induziert wird. Dieser Spannungsimpuls kann bei Eintreten der Entriegelungsbewegung E mittels einer Auswahlschaltung 62 als ein erster Zählimpuls deklariert werden. Der erste Zählimpuls wird genutzt, um einen ersten Zählwert, welcher in einer Speichereinheit der ersten Zähl- und Speicherschaltung 64 abgelegt ist, zu inkrementieren. Dabei wird die Energie des Spannungsimpulses auch genutzt, um die erste Zähl- und Speicherschaltung 64 aus einem spannungslosen Zustand zu aktivieren und zu betreiben, um so eine Inkrementierung des ersten Zählwertes zu ermöglichen. Das bedeutet, dass ein Energieeintrag, der über eine Relativbewegung des Permanentmagneten 52 zur Induktionseinheit 54 hinausgeht, zur Zählung der Entriegelungsbewegung E und Inkrementierung des ersten Zählwertes innerhalb der ersten Zählvorrichtung 60 nicht nötig ist. Die erste Zählvorrichtung 60 ist energieautark.

Die Zählvorrichtungen 30, 60 sind so an mindestens einer Schachttür angeordnet, dass bei intakter Stromversorgung beide Zählvorrichtungen 30, 60 Zählwerte aufweisen, die gleich sind, wenn die Zählvorrichtungen 30, 60 keine Fehlfunktion aufweisen. Zusätzlich zu den Entriegelungsbewegungen E, die die zweite Zählvorrichtung 30 bei intakter Stromversorgung registriert und mittels des zweiten Zählwertes speichert, registriert und speichert die erste Zählvorrichtung 60 mittels des ersten Zählwertes die Entriegelungsbewegungen E, die während des spannungslosen Zustandes auftreten.

Es ist zudem möglich, dass der beschriebene Stromkreis 24 mit den Kontaktstellen 26a, 26b und dem zugeordnete Spannungsdetektor 32 nicht Bestandteile der zweiten Zählvorrichtung 30 der beschriebenen Ausführungen sind. Demnach kann der mittels der Sensoranordnung 50 generierte erste Zählimpuls bei intakter Stromversorgung zusätzlich neben einer Inkrementierung des ersten Zählwertes innerhalb der ersten Zähl- und Speicherschaltung 64 auch genutzt werden, um den zweiten Zählwert der zweiten Zähl- und Speicherschaltung 34 zu inkrementieren.

Eine solche Sensoranordnung 50 der energieautarken Zählvorrichtung 60 kann so auch zusätzlich zu in Figur 2 gezeigten Elementen der Zählvorrichtung 30 oder gemäss vorstehenden Ausführungen anstatt dieser Elemente der Zählvorrichtung 30 an der mindestens einen Schachttür 4a, 4b, 4c der Figur 2 angeordnet sein, um die Schachttüröffnungsbewegungen O zu detektieren.

Die Sensoranordnung 50 oder mindestens eine der Zählvorrichtungen 30, 60 können per Bussystem mit einer Vergleichsschaltung der erfindungsgemässen Kontrollvorrichtung verbunden sein.

Figur 5 zeigt eine beispielhafte Sensoranordnung 50 der zuvor erwähnten energieautarken ersten Zählvorrichtung. Die Sensoranordnung 50 umfasst einen Permanentmagneten 52, eine Induktionseinheit 54 und einen Anschluss 59 zu restlichen nicht dargestellten Komponenten der energieautarken ersten Zählvorrichtung. Die Induktionseinheit 54 umfasst ein ferromagnetisches Element 56 und eine Induktionsspule 58. Der Permanentmagnet 52 und die Induktionseinheit 54 sind an korrespondieren Teilen einer Schachttür befestigt, die Relativbewegungen zueinander ausführen können. Eine der Relativbewegungen ist eine Bewegung zur Öffnung O, E der Schachttür. Eine zweite der Relativbewegungen kann eine Bewegung zur Schliessung S, V der Schachttür sein. Das ferromagnetische Element 56 kann beispielsweise aus einem Wiegand-Draht oder einem Impulsdraht gebildet sein. Das ferromagnetische Element 56 ist in der Lage, bei Annäherung eine zunehmende Ansammlung bzw. Speicherung von Energie in dem zwischen ihm und dem Permanentmagneten 52 existierenden Magnetfeld zu unterstützen, wobei diese Energie aus der Bewegungsenergie der Relativbewegungen O, E, S, V abgezweigt wird. Erreicht der Permanentmagnet 52 bezüglich des ferromagnetischen Elementes 56 eine bestimmte Position und damit die in dem ferromagnetischen Element 56 herrschende magnetische Feldstärke eine bestimmte Größe, so wird die angesammelte Energie auch dann, wenn die Annäherung extrem langsam erfolgt, schlagartig freigesetzt. Ein derart sich schlagartig veränderndes Magnetfeld erzeugt in der Induktionsspule 58 einen energiereichen Spannungsimpuls, der zur Inkrementierung eines in der energieautarken ersten Zählvorrichtung gespeicherten ersten Zählwertes ausreicht. Eine jede Anordnung des Permanentmagnet 52 und der Induktionseinheit 54, vorzugsweise das ferromagnetische Element 56 und die Induktionsspule 58 umfassend, die die erwähnte genügend hohe Freisetzung der Energie zulässt, ist möglich.

EP1550845 zeigt beispielhaft, wie eine Verschaltung einer ähnlichen Zählvorrichtung ausgeführt sein kann.

Figur 6 zeigt ein Schema einer erfindungsgemässen Kontrollvorrichtung 80. Die Kontrollvorrichtung 80 umfasst eine erste energieautarke Zählvorrichtung 60, eine zweite Zählvorrichtung 30 und eine Vergleichsschaltung 70. Die erste Zählvorrichtung 60 umfasst eine erste Zähl- und Speicherschaltung 64, die zweite Zählvorrichtung 30 umfasst eine zweite Zähl- und Speicherschaltung 34. Elemente der beiden Zählvorrichtungen 30, 60 sind in den Ausführungen zu den Figuren 2 bis 5 beschrieben und in Figur 6 nicht gezeigt. Innerhalb der ersten Zählvorrichtung 60 ist ein erster Zählwert gespeichert, innerhalb der zweiten Zählvorrichtung 30 ist ein zweiter Zählwert gespeichert.

Ein Verfahren zur Überwachung von Schachttüren besteht aus folgenden Schritten:
- Die Vergleichsschaltung 70 sendet Anforderungssignale an die erste Zähl- und Speicherschaltung 64 und an die zweite Zähl- und Speicherschaltung 34, so dass eine Übermittlung der zugeordneten Zählwerte an die Vergleichsschaltung 70 ausgelöst wird.
- Der erste Zählwert wird an die Vergleichsschaltung 70 übermittelt.
- Der zweite Zählwert wird an die Vergleichsschaltung 70 übermittelt.
- Mittels eines Algorithmuses vergleicht die Vergleichsschaltung 70 den ersten Zählwert mit dem zweiten Zählwert.

Ein Vergleich der beiden Zählwerte liefert nützliche Aussagen zum Zustand der Aufzugsanlage. Entsprechend kann ein dazu korrespondierendes, d.h. auf dem Vergleich der Zählwerte basierendes, Signal X erzeugt werden, welches weiterverwendet werden kann. Ergibt sich aus dem Vergleich der beiden Zählwerte, dass diese nicht übereinstimmen, kann ein Nichtübereinstimmungssignal generiert werden. Demnach kann ein Defekt der Kontrollvorrichtung 80 vorliegen oder während eines Zeitraumes bei ausgefallener Stromversorgung ist durch die energieautarke erste Zählvorrichtung 60 eine Bewegung zur Öffnung der Schachttür detektiert worden. Da die Kontrollvorrichtung 80 als sicherheitsrelevante Vorrichtung in der Aufzugsanlage vorgesehen ist, kann ein Alarmsignal ausgelöst werden und die Aufzugsanlage in einen entsprechenden Betriebsmodus versetzt werden. Beispielsweise kann dieses Alarmsignal eine vorgängige Überprüfung der Aufzugsanlage durch einen Servicefachmann als Vorraussetzung für einen Weiterbetrieb der Aufzugsanlage im Normalbetrieb vorsehen.

Bei intakter Stromversorgung kann ein Senden von Anforderungssignalen gemäss des erwähnten Verfahrensschrittes anhand eines frei wählbaren Abrufplanes erfolgen, so dass bei intakter Stromversorgung Fehlfunktionen der ersten oder zweiten Zählvorrichtung 30, 60 detektiert werden können.

Die Kontrollvorrichtung 80 kann zudem Elemente einer Aufzugssteuerung einer Aufzugsanlage umfassen. In diesen Elementen werden Daten verarbeitet, die Signale zur Öffnung von Türen der Aufzugsanlage betreffen. Demnach kann beispielsweise festgestellt werden, inwiefern ein Status des ersten Zählwertes mit einem Status des zweiten Zählwertes übereinstimmt. Ein Vergleich eines ersten Zählwertes mit einem zweiten Zählwert, wobei die beiden Zählwerte eine Anzahl von Bewegungen zur Öffnung der Schachttür zu verschiedenen Zeitpunkten repräsentieren, ist nur dann zulässig, wenn zwischen einem ersten Zeitpunkt, der dem ersten Zählwert zugeordnet werden kann, und einem zweiten Zeitpunkt, der dem zweiten Zählwert zugeordnet werden kann, keine durch die Kontrollvorrichtung 80 detektierte Bewegung zur Öffnung der Schachttür erfolgt ist.

Weitere nicht dargestellte bekannte elektrische Bauelemente und Schaltungen können Bestandteil der in den Figuren 2 bis 6 dargestellten Kontrollvorrichtung sein, um eine Signalverarbeitung gemäss dieser Schrift zu ermöglichen.

## Patentansprüche

1. Aufzugsanlage (2) mit
- mindestens einer Schachttür (4, 4a, 4b, 4c) und
- einer Kontrollvorrichtung (80) zur Überwachung von Bewegungen (O, E) zur Öffnung der Schachttür (4, 4a, 4b, 4c), **dadurch gekennzeichnet, dass** die Kontrollvorrichtung umfasst
- eine erste energieautarke Zählvorrichtung (60) zur Zählung der Bewegungen (O, E), die unabhängig von der intakten Stromversorgung im Falle einer dieser Bewegungen (O, E) einen ersten Zählwert inkrementiert, und
- eine zweite Zählvorrichtung (30) zur Zählung der Bewegungen (O, E), die bei intakter Stromversorgung im Falle einer dieser Bewegungen (O, E) einen zweiten Zählwert inkrementiert, und
- eine Vergleichsschaltung (70), die den ersten und den zweiten Zählwert abruft und vergleicht und ein auf dem Vergleich der Zählwerte basierendes Signal (X) erzeugen kann.

2. Aufzugsanlage (2) nach Anspruch 1, **dadurch gekennzeichnet, dass** die energieautarke Zählvorrichtung (60) jeweils eine der Schachttür (4, 4a, 4b, 4c) zugeordnete Sensoranordnung (50) aufweist, welche einen Permanentmagneten (52) und eine Induktionseinheit (54) umfasst, wobei sowohl der Permanentmagnet (52) als auch die Induktionseinheit (54) derart an der Schachttür (4, 4a, 4b, 4c) angeordnet sind, dass durch eine Veränderung der relativen Lage des Permanentmagneten (52) zur Induktionseinheit (54) ein Spannungsimpuls induziert wird, der bei der Bewegung zur Öffnung (O, E) der Schachttür (4, 4a, 4b, 4c) den ersten Zählwert inkrementiert.

3. Aufzugsanlage (2) nach Anspruch 2, **dadurch gekennzeichnet, dass** der Permanentmagnet (52) auf einem ersten Teil (20) der Schachttür (4, 4a, 4b, 4c) angeordnet ist, und die Induktionseinheit (54) auf einem zweiten Teil (22) der Schachttür (4, 4a, 4b, 4c) angeordnet ist, wobei das erste Teil (20) und das zweite Teil (22) bei der Bewegung (O, E) eine Relativbewegung zueinander ausführen.

4. Aufzugsanlage (2) nach Anspruch 2 oder 3, **dadurch gekennzeichnet, dass** die energieautarke Zählvorrichtung (60) eine nicht-flüchtige erste Zähl- und Speicherschaltung (64) aufweist, in welcher der erste Zählwert gespeichert ist, und die durch den Spannungsimpuls aus einem spannungslosen Zustand aktiviert und betrieben werden kann, und
der Spannungsimpuls bei der Bewegung (O, E) zur Öffnung der Schachttür (4, 4a, 4b, 4c) ein erster Zählimpuls ist, der den ersten Zählwert inkrementiert.

5. Aufzugsanlage (2) nach einem der Ansprüche 2 bis 4, **dadurch gekennzeichnet, dass** die Induktionseinheit (54) aus einem ferromagnetischen Element (56), vorzugsweise einem Wiegand-Draht oder einem Impulsdraht, und einer Induktionsspule (58) gebildet ist.

6. Aufzugsanlage (2) nach einem der vorangegangenen Ansprüche, **dadurch gekennzeichnet, dass**
die zweite Zählvorrichtung (30) eine nicht-flüchtige zweite Zähl- und Speicherschaltung (34) umfasst.

7. Aufzugsanlage (2) nach einem der Ansprüche 4 bis 6, **dadurch gekennzeichnet, dass** der erste Zählimpuls bei intakter Stromversorgung den zweiten Zählwert inkrementiert.

8. Aufzugsanlage (2) nach einem der Ansprüche 1 bis 6, **dadurch gekennzeichnet, dass** die zweite Zählvorrichtung (30) aufweist:
- einen Stromkreis (24),
- der bei einer Geschlossenstellung der Schachttür (4) geschlossen ist, und
- der durch die Bewegung (O, E) an einer Kontaktstelle (26, 26a, 26b) unterbrechbar ist, und
- einen Spannungsdetektor (32), welcher den Stromkreis (24) überbrückt und im Falle eines Unterbruchs des Stromkreises (24) bei intakter Stromversorgung bewirkt, dass der zweite Zählwert inkrementiert wird.

9. Aufzugsanlage (2) nach Anspruch 8, **dadurch gekennzeichnet, dass** der Stromkreis (24) bei intakter Stromversorgung mit einer Grundspannung beaufschlagt ist.

10. Aufzugsanlage (2) nach einem der Ansprüche 8 oder 9, **dadurch gekennzeichnet, dass** der Spannungsdetektor (32) bei Überschreiten eines Spannungsschwellwertes einen zweiten Zählimpuls generiert, der den zweiten Zählwert inkrementiert, welcher in der zweiten Zähl- und Speicherschaltung (34) gespeichert ist.

11. Aufzugsanlage (2) nach einem der Ansprüche 8 bis 10, **dadurch gekennzeichnet, dass** die Schachttür (4, 4a, 4b, 4c) eine Verriegelungsvorrichtung (40) mit zwei zueinander beweglichen Teilen (42, 44) umfasst, zwischen welchen die Kontaktstelle (26a, 26b) angeordnet ist, und
die Bewegung zur Öffnung (E) der Schachttür (4) ein Entriegelungsvorgang ist.

12. Verfahren in einer Aufzugsanlage (2) zur Überwachung von Bewegungen zur Öffnung der Schachttür (4, 4a, 4b, 4c) nach einem der vorhergehenden Ansprüche, **dadurch gekennzeichnet, dass**
die Vergleichsschaltung (70) Anforderungssignale an die erste Zähl- und Speicherschaltung (64) und an die zweite Zähl- und Speicherschaltung (34) sendet, so dass eine Übermittlung der zugeordneten Zählwerte an die Vergleichsschaltung (70) ausgelöst wird, und der erste Zählwert an die Vergleichsschaltung (70) übermittelt wird, und
der zweite Zählwert an die Vergleichsschaltung (70) übermittelt wird, und
mittels eines Algorithmuses der Vergleichsschaltung (70) der erste mit dem zweiten Zählwert verglichen wird.

13. Verfahren nach Anspruch 12, **dadurch gekennzeichnet, dass** der erste Zählwert einem ersten Zeitpunkt zugeordnet ist und der zweite Zählwert einem zweiten Zeitpunkt zugeordnet ist, wobei die Schachttür (4, 4a, 4b, 4c) zwischen dem ersten und dem zweiten Zeitpunkt immer geschlossen ist.

14. Verfahren nach einem der Ansprüche 12 oder 13, **dadurch gekennzeichnet, dass** die Vergleichsschaltung (70) bei Feststellung einer Nichtübereinstimmung des ersten mit dem zweiten Zählwert ein Nichtübereinstimmungssignal generiert.

15. Verfahren nach Anspruch 14, **dadurch gekennzeichnet, dass** das Nichtübereinstimmungssignal ein Alarmsignal auslöst.

## Claims

1. Lift installation (2) with
- at least one shaft door (4, 4a, 4b, 4c) and
- a monitoring device (80) for monitoring movements (O, E) for opening the shaft door (4, 4a, 4b, 4c), **characterised in that** the monitoring device comprises:
- a first, energy-autonomous counting device (60) for counting the movements (O, E), which independently of the intact power supply increment a first count value in the case of one of these movements (O, E), and
- a second counting device (30) for counting the movements (O, E), which when the power supply is intact increments a second count value in the case of one of these movements (O, E), and
- a comparison circuit (70) which calls up and compares the first and second count values and can generate a signal (X) based on the comparison of the count values.

2. Lift installation (2) according to claim 1, **characterised in that** the energy-autonomous counting device (60) comprises a respective sensor arrangement (50), which is associated with the shaft door (4, 4a, 4b, 4c) and which comprises a permanent magnet (52) and an induction unit (54), wherein both the permanent magnet (52) and the induction unit (54) are so arranged at the shaft door (4, 4a, 4b, 4c) that through a change in the relative position of the permanent magnet (52) with respect to the induction unit (54) a voltage pulse is induced which in the case of the movement for opening (O, E) the shaft door (4, 4a, 4b, 4c) increments the first count value.

3. Lift installation (2) according to claim 2, **characterised in that** the permanent magnet (52) is arranged on a first part (20) of the shaft door (4, 4a, 4b, 4c) and the induction unit (54) is arranged on a second part (22) of the shaft door (4, 4a, 4b, 4c), wherein the first part (20) and the second part (22) execute a movement relative to one another when the movement (O, E) takes place.

4. Lift installation (2) according to claim 2 or 3, **characterised in that** the energy-autonomous counting device (60) comprises a non-volatile first counting and memory circuit (64) in which the first count value is stored and which from a voltage-free state can be activated and operated by the voltage pulse, and the voltage pulse in the case of the movement (O, E) for opening of the shaft door (4, 4a, 4b, 4c) is a first count pulse which increments the first count value.

5. Lift installation (2) according to any one of claims 2 to 4, **characterised in that** the induction unit (54) is formed from a ferromagnetic element (56), preferably a Wiegand wire or a pulse wire, and an induction coil (58).

6. Lift installation (2) according to any one of the preceding claims, **characterised in that** the second counting device (10) comprises a non-volatile second counting and memory circuit (34).

7. Lift installation (2) according to any one of claims 4 to 6, **characterised in that** when the voltage supply is intact the first count pulse increments the second count value.

8. Lift installation (2) according to any one of claims 1 to 6, **characterised in that** the second counting device (30) comprises:
- a current circuit (24),
- which in a closed setting of the shaft door (4) is closed and
- which can be interrupted at a contact point (26, 26a, 26b) by the movement (O, E) and
- a voltage detector (32) which bridges the current circuit (24) and in the case of interruption of the current circuit (24) has the effect, when the power supply is intact, that the second count value is incremented.

9. Lift installation (2) according to claim 8, **characterised in that** the current circuit (24) is acted on by a basic voltage when the power supply is intact.

10. Lift installation (2) according to one of claims 8 and 9, **characterised in that** the voltage detector (32) when a voltage threshold value is exceeded generates a second count pulse which increments the second count value stored in the second counting and memory circuit (34).

11. Lift installation (2) according to any one of claims 8 to 10, **characterised in that** the shaft door (4, 4a, 4b, 4c) comprises a locking device (40) with two parts (42, 44), which are movable relative to one another and between which the contact point (26a, 26b) is arranged, and the movement (E) for opening the shaft door (4) is an unlocking process.

12. Method in a lift installation (2) for monitoring movements for opening the shaft door (4, 4a, 4b, 4c) according to any one of the preceding claims, **characterised in that** the comparison circuit (70) transmits demand signals to the first counting and memory circuit (64) and to the second counting and memory circuit (34) so that communication of the associated count values to the comparison circuit (70) is triggered and the first count value is communicated to the comparison circuit (70) and the second count value to the comparison circuit (70) and the first count value is compared with the second value by means of an algorithm of the comparison circuit (70).

13. Method according to claim 12, **characterised in that** a first time instant is associated with the first count value and a second time instant with the second count value, wherein the shaft door (4, 4a, 4b, 4c) is always closed between the first and second time instants.

14. Method according to one of claims 12 and 13, **characterised in that** the comparison circuit (70) generates a non-correspondence signal in the case of detection of non-correspondence of the first count value with the second count value.

15. Method according to claim 14, **characterised in that** the non-correspondence signal triggers an alarm signal.

## Revendications

1. Installation d'ascenseur (2) avec
- au moins une porte palière (4, 4a, 4b, 4c) et
- un dispositif de contrôle (80) pour surveiller des mouvements (O, E) pour l'ouverture de la porte palière (4, 4a, 4b, 4c), **caractérisée en ce que** le dispositif de contrôle comprend :
- un premier dispositif de comptage à autonomie énergétique (60) pour compter les mouvements (O, E), qui incrémente une première valeur de comptage, dans le cas de l'un de ces mouvements (O, E), indépendamment de l'alimentation électrique intacte, et
- un second dispositif de comptage (30) pour compter les mouvements (O, E), qui incrémente une seconde valeur de comptage, dans le cas de l'un de ces mouvements (O, E), en présence d'une alimentation électrique intacte, et
- un circuit comparateur (70) qui consulte et compare les première et seconde valeurs de comptage, et qui peut produire un signal (X) basé sur la comparaison des valeurs de comptage.

2. Installation d'ascenseur (2) selon la revendication 1, **caractérisée en ce que** le dispositif de comptage à autonomie énergétique (60) comporte un dispositif à capteur (50), associé à la porte palière (4, 4a, 4b, 4c), qui comprend un aimant permanent (52) et une unité d'induction (54), étant précisé que l'aimant permanent (52) et l'unité d'induction (54) sont disposés sur la porte palière (4, 4a, 4b, 4c) de telle sorte qu'une variation de la position relative de l'aimant permanent (52) par rapport à l'unité d'induction (54) induise une impulsion de tension qui incrémente la première valeur de comptage lors du mouvement pour l'ouverture (O, E) de la porte palière (4, 4a, 4b, 4c).

3. Installation d'ascenseur (2) selon la revendication 2, **caractérisée en ce que** l'aimant permanent (52) est disposé sur une première partie (20) de la porte palière (4, 4a, 4b, 4c) tandis que l'unité d'induction (54) est disposée sur une seconde partie (22) de la porte palière (4, 4a, 4b, 4c), étant précisé que la première partie (20) et la seconde partie (22) décrivent un mouvement relatif l'une par rapport à l'autre lors du mouvement (O, E).

4. Installation d'ascenseur (2) selon la revendication 2 ou 3, **caractérisée en ce que** le dispositif de comptage à autonomie énergétique (60) comporte un première circuit de comptage et de mémorisation non volatil (64), dans lequel est mémorisée la première valeur de comptage et qui peut être activé et commandé par l'impulsion de tension, à partir d'un état sans tension, et
l'impulsion de tension, lors du mouvement (O, E) pour l'ouverture de la porte palière (4, 4a, 4b, 4c), est une première impulsion de comptage qui incrémente la première valeur de comptage.

5. Installation d'ascenseur (2) selon l'une des revendications 2 à 4, **caractérisée en ce que** l'unité d'induction (54) se compose d'un élément ferromagnétique (56), de préférence un fil Wiegand, ou d'un fil d'impulsion, et d'une bobine d'induction (58).

6. Installation d'ascenseur (2) selon l'une des revendications précédentes, **caractérisée en ce que** le second dispositif de comptage (30) comprend un second circuit de comptage et de mémorisation non volatil (34).

7. Installation d'ascenseur (2) selon l'une des revendications 4 à 6, **caractérisée en ce que** la première impulsion de comptage incrémente la seconde valeur de comptage, en cas d'alimentation électrique intacte.

8. Installation d'ascenseur (2) selon l'une des revendications 1 à 6, **caractérisée en ce que** le second dispositif de comptage (30) comporte :
- un circuit électrique (24)
- qui est fermé dans la position fermée de la porte palière (4) et
- qui est apte à être interrompu par le mouvement (O, E) au niveau d'un point de contact (26, 26a, 26b), et
- un détecteur de tension (32) qui court-circuite le circuit électrique (24) et qui, en cas d'interruption du circuit électrique en présence d'une alimentation électrique intacte, fait que la seconde valeur de comptage est incrémentée.

9. Installation d'ascenseur (2) selon la revendication 8, **caractérisée en ce qu'**une tension de base est appliquée au circuit électrique (24), en présence d'une alimentation électrique intacte.

10. Installation d'ascenseur (2) selon l'une des revendications 8 ou 9, **caractérisée en ce que** le détecteur de tension (32), lorsqu'une valeur seuil de tension est dépassée, produit une seconde impulsion de comptage qui incrémente la seconde valeur de comptage, laquelle est mémorisée dans le second circuit de comptage et de mémorisation (34).

11. Installation d'ascenseur (2) selon l'une des revendications 8 à 10, **caractérisée en ce que** la porte palière (4, 4a, 4b, 4c) comprend un dispositif de verrouillage (40) avec deux éléments (42, 44), mobiles l'un par rapport à l'autre, entre lesquels est disposé le point de contact (26a, 26b), et
le mouvement pour l'ouverture (E) de la porte palière (4) est constitué par une opération de déverrouillage.

12. Procédé, dans une installation d'ascenseur (2), pour surveiller les mouvements pour l'ouverture de la porte palière (4, 4a, 4b, 4c) selon l'une des revendications précédentes, **caractérisé en ce que**
le circuit comparateur (70) envoie des signaux de demande au premier circuit de comptage et de mémorisation (64) et au second circuit de comptage et de mémorisation (34), de sorte qu'une transmission des valeurs de signaux associées est déclenchée vers le circuit comparateur (70), et
la première valeur de comptage est transmise au circuit comparateur (70), et
à l'aide d'un algorithme du circuit comparateur (70), la première valeur de comptage est comparée à la seconde valeur de comptage.

13. Procédé selon la revendication 12, **caractérisé en ce que** la première valeur de comptage est associée à un premier moment, et la seconde valeur de comptage à un second moment, étant précisé que la porte palière (4, 4a, 4b, 4c) est toujours fermée entre les premier et le second moments.

14. Procédé selon l'une des revendications 12 ou 13, **caractérisé en ce que** le circuit comparateur (70) produit un signal de non concordance au cas où une non concordance entre les première et seconde valeurs de comptage est constatée.

15. Procédé selon la revendication 14, **caractérisé en ce que** le signal de non concordance déclenche un signal d'alarme.
